# FASCICULE DE BREVET EUROPEEN

(11) **EP 1 224 082 B1**
(45) Date de publication et mention de la délivrance du brevet: **28.05.2003**
(21) Numéro de dépôt: 00969644.4
(22) Date de dépôt: 19.10.2000
(51) Int. Cl.: B41J 15/22, B41J 11/70

(54) **MODULE D'IMPRESSION POUR DEUX SUPPORTS D'IMPRESSION ET DISTRIBUTEURS EQUIPES AVEC DE TELS MODULES**
DRUCKMODUL FÜR ZWEI DRUCKTRÄGER UND MIT SOLCHEN MODULEN AUSGERÜSTETE AUTOMATEN
PRINTING MODULE FOR TWO PRINTING SUBSTRATES AND DISTRIBUTORS EQUIPPED WITH MODULES OF THIS TYPE

(30) Priorité: 29.10.1999 FR 9914006
(43) Date de publication de la demande: 24.07.2002
(73) Titulaire: La Poste (Exploitant Public), 92777 Boulogne Cedex (FR)
(72) Inventeur: HEITZ, Dominique, F-44300 Nantes (FR); MARCHAND, Jean-Michel, F-44390 Casson (FR); PEYNET, Christophe, F-94240 L'Hay les Roses (FR); MONIN, Michel, F-95440 Ecouen (FR)
(74) Mandataire: Ballot, Paul
(86) Numéro de dépôt international: FR0002908
(87) Numéro de publication internationale: WO01030582

(56) Documents cités:
- DATABASE WPI Section PQ, Week 198647 Derwent Publications Ltd., London, GB; Class P75, AN 1986-310060 XP002141551 -& SE 8 500 911 A (ANDERSSON C-A), 26 août 1986 (1986-08-26)

## Description

La présente invention concerne un module d'impression pour au moins deux supports d'impression, ainsi que des distributeurs de ces supports ou étiquettes équipés d'un ou plusieurs modules d'impression.

Dans un distributeur par exemple d'étiquettes, la fonction d'un tel module d'impression sera de délivrer deux étiquettes imprimées consécutivement à partir de l'un et l'autre des deux supports d'impression à travers une fente de distribution unique, avec de préférence la possibilité de délivrer également des étiquettes pré-imprimées.

Jusqu'à présent, le coût d'une tête d'impression, notamment thermique, était élevé et la solution qui était par conséquent retenue consistait en un mécanisme comportant une tête d'impression unique et deux chemins d'avance différents pour les deux supports d'impression. Cette solution nécessitait un système compliqué pour amener alternativement les deux supports d'impression en regard de la tête d'impression.

SE-A-8 500 911 1 décrit un module d'impression pour au moins deux supports d'impression, le module d'impression comprenant un bâti, deux chemins de guidage pour les supports d'impression, des moyens d'impression, et des moyens d'entraînement de chaque support d'impression sur son chemin d'avance.

La présente invention a pour but de proposer une autre solution plus simple en ce qui concerne l'avance et le guidage des supports d'impression, basée sur la mise en oeuvre de deux têtes d'impression, avec de préférence la possibilité de rendre chacune d'elles inopérante en vue d'une simple fonction de distribution de supports préimprimés.

Elle propose un module d'impression pour au moins deux supports d'impression, caractérisé en ce qu'il comprend :
- un bâti en forme sensiblement de prisme dont deux faces adjacentes définissent chacune un chemin de guidage pour l'un des supports d'impression, l'avance des supports d'impression se faisant en direction de l'extrémité commune aux deux faces ;
- deux têtes d'impression ménagées chacune sur l'un des chemins ; et
- des moyens de guidage et des moyens d'entraînement de chaque support d'impression dans son chemin d'avance.

Cette configuration en forme de prisme permet notamment de guider successivement les supports de papier à travers une fente unique de distribution. Elle permet également de prévoir un moyen de découpage commun pour les supports d'impression placé en aval de l'extrémité du bâti où se rejoignent les supports d'impression. On peut ainsi remplacer les modules des distributeurs existants qui à l'origine comportaient une tête unique d'impression. De préférence, chaque tête d'impression est relevable en position hors service, en vue d'une simple fonction de distribution.

Par ailleurs, un autre avantage réside dans le fait que les moyens d'entraînement des supports d'impression peuvent être logés à l'intérieur du bâti, chaque tête d'impression pouvant être ménagée sur un support de tête amovible disposé en regard de l'extérieur du bâti et comportant des moyens de fixation à ce dernier.

Une autre caractéristique de l'invention réside en ce qu'il est prévu que le module d'impression puisse être chargé sur au moins l'un de ses chemins en supports d'impression adaptables, chaque support d'impression consistant à cet effet en une succession de zones différenciées, par exemple par leur couleur, chaque zone pouvant être imprimée et/ou découpée, de sorte que le support final puisse consister en une zone seule, en moins que la totalité de ces zones, ou en la totalité de ces zones.

Le module d'impression exposé ci-dessus a été plus particulièrement conçu dans le cadre d'une étude plus générale relative à des distributeurs automatiques de supports d'impression imprimés dans ceux-ci ou préimprimés, et la présente invention concerne donc également ces distributeurs.

Un tel distributeur est donc caractérisé, selon l'invention, en ce qu'il comporte au moins un desdits modules d'impression.

Dans une forme de réalisation avantageuse, le distributeur est un bloc constitué d'un coffre parallélépipédique présentant une porte en façade s'ouvrant latéralement, laquelle porte comprend un clavier tactile, un écran, des moyens pour le paiement en espèces et par carte, et une sébile de distribution, au moins deux modules étant placés côte à côte et pointe en bas dans le coffre de manière à être directement accessibles de l'extérieur après ouverture de la porte, et à communiquer en sortie avec ladite sébile dans la porte.

Pour des applications notamment postales, le distributeur peut être prévu avec une balance encastrée dans sa paroi supérieure, pour la fourniture d'étiquettes d'affranchissement.

La présente invention sera mieux comprise et d'autres avantages apparaîtront à la lumière de la description qui va suivre d'un exemple de réalisation, description faite en référence aux dessins dans lesquels :
- la Fig. 1 montre schématiquement de côté les éléments fonctionnels du module selon l'invention ;
- la Fig. 2 est une vue en élévation en perspective de trois quart montrant le module, selon un mode de réalisation, installé sur un châssis de distributeur et montrant le massicot en position ouverte ;
- la Fig. 3 est une vue similaire à la Fig. 2, mais montrant le module de l'autre côté par rapport à la Fig. 2, et dans laquelle le massicot est en position fermée de fonctionnement ;
- la Fig. 4 est une vue en perspective latérale du module, avec certains éléments non représentés, illustrant notamment les moyens d'entraînement de l'un des supports d'impression ;
- la Fig. 5A est une vue en perspective du massicot du module selon l'invention en position ouverte ;
- la Fig. 5B est une vue en perspective du massicot de la Fig. 5A en position fermée de fonctionnement ;
- la Fig. 6A est une vue en perspective de dessous montrant en éclaté la fixation de la tête d'impression sur le support d'impression ;
- la Fig. 6B est une vue en perspective en élévation du support de tête d'impression de la figure 5A montrant le rouleau d'entraînement libre en position relevée ;
- la Fig. 6C est une vue en perspective arrière du support de tête d'impression montrant son rouleau d'entraînement libre en position de fonctionnement ; et
- les Figs. 7a et 7b sont des vues en perspective représentant un même distributeur automatique selon l'invention, avec sa façade respectivement en position fermée et en position ouverte.

Sur la Fig. 1 sont représentés de côté schématiquement les éléments fonctionnels du module d'impression 1 selon l'invention ainsi que les deux rouleaux de distribution 2A et 2B chacun pour un support d'impression, respectivement 3A, 3B, et la paroi avant 4 d'un distributeur, laquelle est munie d'une fente de distribution 5. Les rouleaux de distribution 2A, 2B, sont fixés sur le châssis 7 du distributeur (voir la Fig. 2). Celui-ci délivre consécutivement, selon les instructions d'une unité centrale, des étiquettes imprimées 6 sur le support 3A ou sur le support 3B à travers une fente unique de distribution 5.

Selon l'invention, le module d'impression 1 se caractérise par un bâti 8 en forme sensiblement de prisme dont la base 9 est ici triangulaire et s'étend dans le plan de la Fig. 1. Deux des faces du prisme, référencées 10A et 10B, qui sont adjacentes, sont utilisées chacune comme chemin de guidage respectivement du support d'impression 3A et 3B, les deux chemins se rejoignant à l'extrémité commune 11 de ces deux faces en regard de la fente 5 du distributeur. L'inclinaison des faces 10A, 10B au niveau de l'extrémité 11, par rapport à leur plan médian, est plus faible que dans le reste du bâti 8 de manière à minimiser la taille du bâti 8 et guider au mieux les supports d'impression en regard de la fente 5 du distributeur. Le module 1 comprend en aval un bâti 8 un massicot 15 servant à couper les supports d'impression qui se présentent à la distribution. Ce massicot sera décrit plus loin en détail. De manière connue en soi et non détaillée ici, chaque support d'impression 3A, 3B, est guidé latéralement par des barrettes de guidages 16A, 16B, de section en "U", évasées à l'extrémité d'entrée du support d'impression, et réglables transversalement pour être adaptées à la largeur du support d'impression (voir aussi les Figs. 3 et 4).

Dans le bâti 8 du module sont logés des moyens d'entraînement qui sont indépendants pour chaque support d'impression 3A, 3B, comprenant pour le support d'impression 3A un moteur pas à pas 20A engrenant une série de pignons dentés de démultiplication 21A, 22A, 23A et 24A, ce dernier s'engrenant à son tour avec la partie d'extrémité 25A (voir aussi la Fig. 4), d'un rouleau d'entraînement 26A ayant une surface extérieure d'entraînement en matériau antidérapant destinée à venir au contact du support d'impression. Le bâti 8 du module comporte à cet effet une fenêtre de positionnement 27A pour le rouleau 26A de sorte que sa surface d'entraînement soit surélevée par rapport à la face 10A du bâti 8 pour être ainsi susceptible d'entraîner effectivement le support d'impression 3A. Les pignons dentés et les moteurs pas à pas sont montés sur des picots ou bouts d'axe ménagés en saillie sur la paroi formant la base 9 du bâti 8. De même le rouleau d'entraînement 26A comporte à chacune de ses extrémités un axe de rotation (tel que 28 sur la figure 4) guidé dans un perçage correspondant du bâti 8. Le moteur 20A est adapté à faire avancer ou reculer le support d'impression 3A sur son chemin de guidage en fonction d'instructions reçues de l'unité centrale de commande du distributeur.

Pour l'entraînement du support d'impression 3B, des moyens d'entraînement (non représentés sur les figures) similaires sont prévus, disposés symétriquement par rapport à un plan médian parallèle au plan de la Fig. 1 sur la paroi triangulaire opposée à la paroi 9 du bâti 8, et adaptés à entraîner un rouleau d'entraînement 26B ménagé également dans une fenêtre de positionnement 27B (voir Fig. 1).

Selon l'invention, on prévoit pour chaque support d'impression 3A, 3B, une tête d'impression thermique respectivement 30A, 30B, de la largeur souhaitée, fixée sur un support de tête amovible 31A, 31B, et positionnée en regard du rouleau d'entraînement 26A, 26B associé de manière que le rouleau forme également enclume au moment de l'impression par la tête d'impression.

Comme on le voit plus en détails sur les Figs. 6A-6C, montrant notamment à titre d'exemple le support de tête 31A, celui-ci est amovible et peut être fixé latéralement sur les parois triangulaires 9 du bâti 8 à l'aide de deux crochets de verrouillage latéraux 35a, 35b coopérant avec des encoches du bâti 8 ménagées à cet effet (non visibles sur les figures). Un ressort 36a, 36b, sollicite en permanence le crochet correspondant 35a, 35b en position d'accrochage, les crochets se prolongeant par des bras de manoeuvre 37a, 37b qui peuvent être solidarisés l'un avec l'autre.

La tête d'impression thermique 30A est fixée sur son support à l'aide de deux vis de fixation 38a, 38b engagées dans des perçages 39a, 39b du support de tête 31A et dans des filetages de ladite tête. La liaison à l'unité de commande du distributeur se fait à l'aide d'un ruban de connexion souple 40A et d'un connecteur 41A disposé sur la face 10A du bâti 8 (voir les Figs. 2 et 3).

Le support de tête 31A, 31B est par ailleurs équipé d'un rouleau d'entraînement libre 42 et d'un mécanisme permettant de mettre le rouleau dans une position de fonctionnement dans laquelle il vient au contact du support d'impression, en pression contre le rouleau 26A, 26B, rendant la tête inactive ; ou dans une position relevée inverse dans laquelle la tête est active. Le mécanisme permettant de passer d'un mode "presseur" à un mode "d'impression" comprend deux petits ressorts adaptés à maintenir le rouleau dans l'une ou l'autre des positions. On peut ainsi passer de manière simple au mode "presseur" sans avoir à démonter la tête d'impression par exemple pour délivrer une étiquette préimprimée.

Le massicot 15, représenté sur les Figs. 5A et 5B, comporte une paroi avant mobile 50 munie d'une lame 51 ; et un boîtier 52 muni d'une contre-lame fixe 53 et renfermant un mécanisme motorisé adapté à déplacer en translation la paroi 50 pour découper le support d'impression 3A ou 3B. Ce mécanisme comprend un moteur pas à pas 55 recevant des instructions de fonctionnement de l'unité de commande du distributeur, et engrenant successivement des pignons dentés 56 qui coopèrent avec une crémaillère 58 solidaire de la paroi avant mobile 50. Des moyens de détection 57 sont également prévus dans le boîtier 52 pour détecter la présence de support d'impression et déclencher l'opération de coupe via l'unité de commande centrale. Le déplacement en translation de la paroi 50 est guidé par deux éléments de charnière 59a, 59b présentant chacun un perçage qui coopère avec un axe latéral 60 appartenant au boîtier 52. Cet axe 60 est de section circulaire, servant également d'axe d'articulation de la paroi 50 par rapport au boîtier 52, et permettant ainsi d'avoir accès au mécanisme motorisé. A l'extrémité opposée à l'axe d'articulation 60 se trouvent des moyens de fermeture, par exemple par encliquetage, de la paroi 50 sur le boîtier 52. Le massicot 15 est monté sur le module 8 à l'aide d'une charnière 62 (voir Fig. 5B), fixée également latéralement sur le boîtier 52 du côté de l'axe d'articulation 60. Un bras de verrouillage 64, coopérant avec un organe approprié disposé latéralement sur la base triangulaire du bâti 8, permet de verrouiller le massicot 15 en position fermée de fonctionnement. La position ouverte représentée à la Fig. 2 facilite l'accès aux éléments du module d'impression, notamment pour passer du mode "impression" au mode "presseur" du support d'impression 31A, 31B.

Le dispositif fonctionne de la manière suivante. L'unité centrale de commande envoie une instruction par exemple au moteur pas à pas 20A pour faire avancer le support d'impression 3A par l'intermédiaire des moyens d'entraînement 22A-26A. Celui-ci va avancer jusqu'à se trouver en regard de la tête d'impression 30A. Celle-ci reçoit alors une instruction d'impression. Les moyens d'entraînement 22A-26A font ensuite avancer le support imprimé 6 dans la fente de distribution 5 et une instruction est donnée au moteur du massicot 15 pour soulever la lame 51. Pour délivrer consécutivement une étiquette imprimée en provenance du support d'impression 3B, l'unité centrale va commander dans un premier temps le recul du support d'impression 3A jusqu'au niveau de la tête d'impression 31A puis commander la même procédure que ci-dessus pour le support 3B. A noter que pour la commande des mouvements d'avance et de recul des supports d'impression dans les modules, un capteur optique de type transmissif est avantageusement prévu embarqué sur au moins l'une des barrettes de guidage 16A, 16b, pour contrôler la présence de support d'impression et en lire les déplacements en coopérant avec un échenillage latéral approprié de celui-ci faisant apparaître des variations du facteur de transmission lumineuse.

Les Figs. 7A et 7B représentent un distributeur selon l'invention, soit plus précisément un dispositif de distribution et d'impression dont la vocation est d'offrir en automatique à la clientèle une pluralité de services différents dans un volume restreint.

Ce dispositif se présente sous la forme d'un bloc compact 100, dont les dimensions peuvent être par exemple de l'ordre de 60 cm pour sa largeur et sa profondeur, et de 70 cm pour sa hauteur. Il s'agit dans la forme représentée d'un bloc de distribution et d'impression plus particulièrement destiné à équiper un bureau de poste, et pouvant fournir par exemple, sélectionnées dans un large éventail de possibilités, des étiquettes d'affranchissement, des planches de timbres, des billets pour des spectacles, des reçus pour les paiements par carte bancaire.

Le bloc 100 consiste en un coffre parallélépipédique, avec une porte de façade 101 articulée latéralement, et une balance 102 encastrée dans la paroi supérieure.

Dans la porte 101, sont montés en partie supérieure, un clavier 103 et un écran tactile 104 à disposition pour la programmation en fonction des services sélectionnés et pour la clientèle, un monnayeur 105, un lecteur de carte bancaire 106, une unité de commande 107, et en partie inférieure, une sébile de distribution 108.

Conformément à l'invention, dans son volume intérieur, le bloc 100 comprend deux modules d'impression du type décrit ci-dessus et par conséquent désignés par le même repère 1 que dans les figures précédentes, lesquels modules 1 sont disposés côte à côte, pointe vers le bas, et communiquent tous deux en sortie avec l'unique sébile 108.

Les modules 1 sont disposés de façon à être directement accessibles de l'extérieur après ouverture de la porte 100, Fig. 7B, et à cet effet, ils sont avantageusement montés pivotants dans leur partie inférieure, de manière à pouvoir être basculés vers l'extérieur pour permettre l'entière accessibilité à chacun de leurs deux chemins de papier après relevage du support de tête d'impression correspondant.

Le bloc 100 peut donc être chargé avec quatre supports différents, lesquels se présentent sous forme de rouleau de papier ou d'un complexe papier/silicone.

Le bloc 100 peut imprimer des supports vierges ou partiellement préimprimés, suite à quoi ceux-ci sont massicotés et transférés dans la sébile 108.

Le bloc 100 peut également, pour des supports préimprimés tels que planches de timbres, assurer une simple fonction de distributeur, le support de tête d'impression 31A, 31B du chemin de papier correspondant étant alors basculé pour rendre actif le rouleau presseur 42 au lieu de la tête d'impression 30A, 30B, cette opération pouvant être effectuée manuellement lors du chargement du rouleau de supports préimprimés.

Une conception de support d'impression adaptable permet encore d'accroître la multiplicité des services offerts au choix de la clientèle par un bloc de distribution et d'impression selon l'invention. Chaque support d'impression peut ainsi comporter une succession de zones ou bandes éventuellement différenciées par leur couleur, par exemple une zone centrale blanche entre des bandes inférieure et supérieure bleue et rouge. Chaque zone ou bande pouvant être imprimée et découpée, les supports finaux à délivrer à la clientèle peuvent consister en une bande seule, ou bien en la bande médiane plus l'une des bandes inférieure ou supérieure, ou bien en la totalité des trois bandes. Les bandes devant être éliminées peuvent recevoir un marquage indiquant leur annulation.

Un tel support adaptable est par exemple prévu en tant qu'étiquette pour des colis postaux, pour recevoir dans sa zone centrale un code pour lecture automatique tel que code à barres, tandis qu'une bande en couleur adjacente est destinée à un traitement manuel.

Enfin, dans le cas où les blocs d'impression 1 sont équipés de têtes d'impression thermiques, un autre paramètre de différentiation peut être exploité, s'agissant de la couleur d'impression (par exemple noir ou rouge), que l'on peut sélectionner avec des papiers adéquats en faisant varier leur vitesse de défilement.

Bien entendu, le bloc de distribution et d'impression selon l'invention peut distribuer plusieurs supports en une même opération, par exemple une planche de timbres et/ou une étiquette d'affranchissement avec un reçu de paiement par carte bancaire.

Il va de soi que des variantes de réalisation sont possibles, notamment dans les modules d'impression où les têtes d'impression peuvent être logées dans le bâti du module et les moyens d'entraînement agencés différemment en conséquence, et où, par ailleurs, l'invention n'est pas limitée aux têtes d'impression thermiques.

## Revendications

1. Module d'impression (1) pour au moins deux supports d'impression (3A, 3B), comprenant :
- un bâti (8) en forme sensiblement de prisme dont deux faces adjacentes (10A, 10B) définissent chacune un chemin de guidage pour l'un des supports d'impression, l'avance des supports d'impression se faisant en direction de l'extrémité (11) des deux faces ;
- deux têtes d'impression (30A, 30B) ménagées chacune sur l'un des chemins ; et
- des moyens de guidage (16A, 16B) et des moyens d'entrainement (20A-27A) de chaque support d'impression sur son chemin d'avance.

2. Module selon la revendication 1, **caractérisé en ce que** des moyens (15) sont ménagés en aval des têtes d'impression pour couper consécutivement l'un des supports d'impression.

3. Module selon la revendication 1 ou 2, **caractérisé en ce que** les moyens de découpage sont constitués d'un massicot (15) monté à l'aide d'une charnière (62) sur le bâti (8) lui permettant d'adopter une position ouverte et une position fermée de fonctionnement.

4. Module selon la revendication 2 ou 3, **caractérisé en ce que** les moyens de découpage (15) comprennent des moyens de détection (57) de la présence de support d'impression.

5. Module selon l'une des revendications 1 à 4, **caractérisé en ce qu'**il comprend des têtes d'impression thermiques.

6. Module selon l'une des revendications 1 à 5, **caractérisé en ce que** chacune des têtes d'impression est relevable séparément en position hors service.

7. Module selon Tune des revendications 1 à 6, **caractérisé en ce que** les moyens d'entraînement (20A-27A) sont logés à l'intérieur du bâti (8) et constitués pour chaque support d'impression (3A, 3B) d'un rouleau d'entraînement (26A, 26B) destiné à venir en contact du support d'impression et engrené par un système de pignons dentés (21A-24A) entraînés par un moteur pas à pas (20A).

8. Module selon la revendication 7, **caractérisé en ce que** chaque tête d'impression (30A, 30B) est disposée en regard de l'extérieur du bâti (8), chaque rouleau d'entraînement (27A, 27B) étant disposé en regard de la tête d'impression associée de manière à former également une enclume pour ladite tête.

9. Module selon l'une des revendications 1 à 8, **caractérisé en ce que** chaque tête d'impression (30A, 30B) est montée sur un support de tête (31A, 31B) amovible comportant des moyens de fixation (35a, 35b) au bâti (8).

10. Module selon la revendication 9, **caractérisé en ce que** le support de tête comporte un rouleau (42) libre en rotation pouvant adopter une première position dite de fonctionnement dans laquelle ledit rouleau est au contact du support d'impression, la tête d'impression étant alors hors service, et une seconde position relevée dans laquelle ledit rouleau n'est pas en contact du support d'impression, la tête d'impression étant alors en service, et des moyens de positionnement dudit rouleau dans l'une ou l'autre de ces positions.

11. Module selon l'une des revendications 1 à 10, **caractérisé en ce qu'**il est chargé, sur au moins l'un de ses chemins, en supports d'impression adaptables, chaque support d'impression consistant à cet effet en une succession de zones différenciées, chaque zone pouvant être imprimée et/ou découpée, de sorte que le support final puisse consister en une zone seule, en moins que la totalité de ces zones, ou en la totalité de ces zones.

12. Module selon la revendication 11, **caractérisé en ce que** lesdites zones dudit support d'impression adaptable sont différenciées par leur couleur.

13. Distributeur automatique de supports d'impression, **caractérisé en ce qu'**il comprend au moins un module d'impression (1) selon l'une des revendications 1 à 12.

14. Distributeur selon la revendication 13, **caractérisé en ce qu'**il consiste en un bloc (100) avec une porte en façade (101) s'ouvrant latéralement, laquelle porte (101) comprend un clavier tactile (103), un écran (104), des moyens (105, 106) pour le paiement en espèces et par carte, et une sébile de distribution (108), au moins deux modules (1) étant placés côte à côte et pointe en bas dans le coffre de manière à être directement accessibles de l'extérieur après ouverture de la porte (101), et à communiquer en sortie avec la sébile (108) dans la porte (101).

15. Distributeur selon la revendication 14, **caractérisé en ce que** lesdits modules d'impression (1) sont montés pivotants dans leur partie inférieure, afin de pouvoir être basculés vers l'extérieur pour permettre l'accessibilité à chacun de leurs deux chemins de papier.

16. Distributeur selon l'une des revendications 13 à 15, **caractérisé en ce qu'**il comporte en outre une balance (102) encastrée dans sa paroi supérieure.

## Patentansprüche

1. Druckmodul (1) für mindestens zwei Druckträger (3A, 3B), der aufweist:
- ein Gestell (8) im wesentlichen in Form eines Prismas, von dem zwei benachbarte Seiten (10A, 10B) je eine Führungsbahn für einen der Druckträger definieren, wobei der Vorschub der Druckträger in Richtung des Endes (11) der beiden Seiten erfolgt;
- zwei Druckköpfe (30A, 30B), die je auf einer der Bahnen angeordnet sind; und
- Führungsmittel (16A, 16B) und Antriebsmittel (20A-27A) für jeden Druckträger auf seinem Vorschubweg.

2. Modul nach Anspruch 1, **dadurch gekennzeichnet, dass** stromabwärts hinter den Druckköpfen eine Einrichtung (15) angeordnet ist, um nacheinander einen der Druckträger zu schneiden.

3. Modul nach Anspruch 1 oder 2, **dadurch gekennzeichnet, dass** die Schneideeinrichtung aus einer Schneidemaschine (15) besteht, die mit Hilfe eines Scharniers (62) auf das Gestell (8) montiert wird, welches es ihr ermöglicht, eine offene und eine geschlossene Betriebsstellung einzunehmen.

4. Modul nach Anspruch 2 oder 3, **dadurch gekennzeichnet, dass** die Schneideeinrichtung (15) Mittel (57) zum Erfassen des Vorhandenseins eines Druckträgers aufweist.

5. Modul nach einem der Ansprüche 1 bis 4, **dadurch gekennzeichnet, dass** er Thermodruckköpfe aufweist.

6. Modul nach einem der Ansprüche 1 bis 5, **dadurch gekennzeichnet, dass** jeder der Druckköpfe einzeln in die Stellung außer Betrieb angehoben werden kann.

7. Modul nach einem der Ansprüche 1 bis 6, **dadurch gekennzeichnet, dass** die Antriebsmittel (20A-27A) innerhalb des Gestells (8) angeordnet sind und für jeden Druckträger (3A, 3B) aus einer Antriebsrolle (26A, 26B) bestehen, die dazu bestimmt ist, mit dem Druckträger in Kontakt zu gelangen, und in die ein System aus Zahntrieben (21A-24A) eingreift, die von einem Schrittschaltmotor (20A) angetrieben werden.

8. Modul nach Anspruch 7, **dadurch gekennzeichnet, dass** jeder Druckkopf (30A, 30B) vor der Außenseite des Gestells (8) angeordnet ist, wobei jede Antriebsrolle (27A, 27B) vor dem zugeordneten Druckkopf angeordnet ist, um auch einen Amboss für den Kopf zu bilden.

9. Modul nach einem der Ansprüche 1 bis 8, **dadurch gekennzeichnet, dass** jeder Druckkopf (30A, 30B) auf einen lösbaren Kopfträger (31A, 31B) montiert ist, der Mittel (35a, 35b) zur Befestigung am Gestell (8) aufweist.

10. Modul nach Anspruch 9, **dadurch gekennzeichnet, dass** der Kopfträger eine frei drehbare Rolle (42), die eine erste, sogenannte Betriebsstellung, in der die Rolle mit dem Druckträger in Kontakt steht, wobei der Druckkopf dann außer Betrieb ist, und eine zweite, angehobene Stellung einnehmen kann, in der die Rolle nicht mit dem Druckträger in Kontakt steht, wobei der Druckkopf dann in Betrieb ist, und Mittel zur Positionierung der Rolle in der einen oder der anderen dieser Stellungen aufweist.

11. Modul nach einem der Ansprüche 1 bis 10, **dadurch gekennzeichnet, dass** er auf mindestens einer seiner Bahnen mit anpassbaren Druckträgern beladen ist, wobei jeder Druckträger zu diesem Zweck aus einer Folge unterschiedlicher Zonen besteht, wobei jede Zone bedruckt und/oder abgeschnitten werden kann, damit der Endträger aus einer einzigen Zone, aus weniger als der Gesamtheit dieser Zonen oder der Gesamtheit dieser Zonen bestehen kann.

12. Modul nach Anspruch 11, **dadurch gekennzeichnet, dass** die Zonen des anpassbaren Druckträgers sich durch ihre Farbe unterscheiden.

13. Automatischer Spender von Druckträgern, **dadurch gekennzeichnet, dass** er mindestens einen Druckmodul (1) nach einem der Ansprüche 1 bis 12 aufweist.

14. Spender nach Anspruch 13, **dadurch gekennzeichnet, dass** er aus einem Block (100) mit einer stirnseitigen Tür (101) besteht, die sich zur Seite öffnet, wobei die Tür (101) eine Berührungstastatur (103), einen Bildschirm (104), Mittel (105, 106) zur Bar- und Kartenzahlung, und eine Ausgabe-Sammelschale (108) aufweist, wobei mindestens zwei Module (1) nebeneinander mit der Spitze nach unten im Kasten angeordnet sind, um nach der Öffnung der Tür (101) direkt von außen zugänglich zu sein und am Ausgang mit der Sammelschale (108) in der Tür (101) in Verbindung zu stehen.

15. Spender nach Anspruch 14, **dadurch gekennzeichnet, dass** die Druckmodule (1) in ihrem unteren Bereich schwenkbar angeordnet sind, damit sie nach außen gekippt werden können, um die Zugänglichkeit zu jeder ihrer beiden Papierbahnen zu ermöglichen.

16. Spender nach einem der Ansprüche 13 bis 15, **dadurch gekennzeichnet, dass** er außerdem eine Waage (102) aufweist, die in seiner oberen Wand eingebaut ist.

## Claims

1. Print module (1) for at least two substrates (3A and 3B), comprising:
- a frame (8) of an approximately prismatic shape of which the two adjacent faces (10A and 10B) each define a guide path for one of the printing substrates, the printing substrates being fed towards the extremity (11) of the two faces;
- two print heads (30A and 30B), each in one the paths, and
- means of guiding (16A and 16B) and means of propelling (20A and 27A) each printing substrate in its feed path.

2. Module according to Claim 1, **characterised in that** means (15) are arranged downstream from the print heads to cut consecutively one of the printing substrates.

3. Module according to Claim 1 or Claim 2, **characterised in that** the means of cutting comprise a guillotine (15) mounted on the frame (8) by a hinge (62) allowing it to adopt an open or closed functional position.

4. Module according to Claim 2 or Claim 3, **characterised in that** the means of cutting (15) includes means (57) of detecting the presence of the printing substrate.

5. Module according to one of Claims 1 to 4, **characterised in that** it has thermal print heads.

6. Module according to one of Claims 1 to 5, **characterised in that** each of the print heads can be separately raised to an inoperative position.

7. Module according to one of Claims 1 to 6, **characterised in that** the means of driving (20A-27A) are housed inside the frame (8) and comprise for each printing substrate (3A and 3B) a drive roller (26A and 26B) designed to come into contact with the printing substrate and geared to a system of sprockets (21A-24A) driven by a stepping motor (20A).

8. Module according to Claim 7, **characterised in that** each print head (30A and 30B) faces the outside of the frame (8), each drive roller (27A and 27B) facing the associated print head so as also to form an anvil for the said head.

9. Module according to one of Claims 1 to 8, **characterised in that** each print head (30A and 30B) is mounted on a movable head support (31A and 31B) including means of fixing (35a and 35b) to the frame (8).

10. Module according to Claim 9, **characterised in that** the head support includes roller (42) which is free to rotate and can adopt a first "functional" position in which the said roller is in contact with the printing substrate, the print head being then inactive, and a second, raised, position in which the said roller is not in contact with the printing substrate, the print head being then in operation, and means of positioning the roller in one or other of these positions.

11. Module according to one of Claims 1 to 10, **characterised in that** at least one of its paths is loaded with adaptable printing substrates, each substrate consisting for this purpose of a succession of differentiated zones, each zone able to be printed and/or cut, so that the final substrate can consist of a single zone, fewer than all of the zones or all of the zones.

12. Module according to Claim 11, **characterised in that** the said zones of the said adaptable printing substrate are differentiated by their colour.

13. Automatic dispenser of printed substrates, **characterised in that** it includes at least one print module (1) according to one of Claims 1 to 12.

14. Dispenser according to Claim 13, **characterised in that** it consists of a unit (100) presenting on the front face a door (101) which opens laterally and incorporates a touch-sensitive key pad (103), a screen (104), means of payment (105, 106) in cash or by card and a delivery tray (108), at least two modules (1) being placed side-by-side and point-downwards in the box so as to be directly accessible from the outside after the door (101) is opened and to communicate on exit with the said tray (108) in the door (101).

15. Dispenser according to Claim 14, **characterised in that** the said print modules (1) are mounted to pivot in their lower sections so as to be able to swing towards the outside to provide accessibility to each of their two paper paths.

16. Dispenser according to one of Claims 13 to 15, **characterised in that** it also includes a weighing machine (102) set into its top surface.
